# EUROPÄISCHE PATENTANMELDUNG

(11) **EP 0 017 047 A1**
(43) Veröffentlichungstag der Anmeldung: **15.10.1980**
(21) Anmeldenummer: 80101324.4
(22) Anmeldetag: 13.03.1980
(51) Int. Cl.: B25B 13/46

(54) **Ratschenschlüssel**

(30) Priorität: 20.03.1979 DE 2910821
(71) Anmelder: Rautio, Matti, SF-65140 Vaasa (FI); Rautio, Aaro, SF-60200 Seinäjoki 20 (FI)
(72) Erfinder: Rautio, Matti, SF-65140 Vaasa (FI); Rautio, Aaro, SF-60200 Seinäjoki 20 (FI)
(74) Vertreter: Zipse, Erich (DE)

(57) **Zusammenfassung**

Die Erfindung betrifft einen Ratschenschlüssel, der erlaubt, sowohl die Hin- als auch die Herbewegungen des Schlüsselschaftes in eine Antriebsbewegung an der Abtriebsachse (3) umzusetzen. Hierzu trägt der eine Antriebswelle (18) bildende Schlüsselschaft ein treibendes Kegelzahnrad (19), mit dem durch diagonal gegenüberliegende Zähne zwei getriebene Kegelzahnräder (7,8) auf der Abtriebsachse (3) kämmen. Ein erstes Schaltwerk (9,11) ist zwischen der Abtriebsachse (3) und dem einen getriebenen Kegelzahnrad (7) angeordnet und ein zweites Schaltwerk (9', 11') liegt zwischen der Abtriebsachse (3) und dem anderen getriebenen Kegelzahnrad (8), wobei jedes der Schaltwerke bei einer Drehung des zugehörigen Kegelzahnrads im Antriebssinne zur Abtriebsachse (3) sperrt und bei entgegengesetzter Drehung entsperrt.

## Beschreibung

Die Erfindung betrifft einen Ratschenschlüssel gemäß dem Oberbegriff des Anspruchs 1.

Aus der DE-PS 3 81 410 ist ein Ratschenschlüssel mit zwei Griffhebeln und zwei Schaltwerken bekannt, die auf eine gemeinsame Abtriebsachse einwirken. Während der eine Griffhebel zur Führung des in ein Vierkantloch der Abtriebsachse einsteckbaren Schraubenziehers oder Steckschlüssels dient, dient der andere Griffhebel zur Drehung desselben. Ein Schraubenzieher oder Steckschlüssel kann an beiden Enden des Vierkantlochs eingesetzt werden, so daß je nach Halten des Ratschenschlüssels ein Festziehen oder Lösen einer Schraub-e möglich ist. Das Festziehen oder Lösen einer Schraube erfolgt durch Drehung eines der Griffhebel in die eine Richtung, während beim Zurückdrehen des Griffhebels das Schaltwerk die Abtriebsachse entsperrt. Es wird also jeweils nur die halbe Bewegung des Griffhebels ausgenutzt.

Die US-PS 2 808 749 beschreibt einen Ratschenschlüssel mit einem eine Antriebswelle bildenden drehbaren Schaft, an dessen schlüsselkopfseitigem Ende ein treibendes Kegelzahnrad befestigt ist. Dieses treibende Kegelzahnrad kämmt mit einem getriebenen Kegelzahnrad auf der Abtriebsachse des Schlüssels, wobei ein Schaltwerk zwischen der Abtriebsachse und dem getriebenen Kegelzahnrad angeordnet ist. Aufgrund dieses Schaltwerks wird die Abtriebsachse nur bei Drehung des Schlüsselschaftes nach der einen Richtung im Antriebssinne gedreht, während beim Zurückdrehen des Schlüsselschaftes die Abtriebsachse entsperrt ist. Auch hier wird also nur die halbe Antriebsbewegung zum Festziehen oder Lockern einer Schraube ausgenutzt. Das Umstellen des Ratschenschlüssels auf Festziehen oder Lösen einer Schraube erfelgt, indem das Ende der in der Längsrlch- tung verschiebbar ausgebildeten Abtriebsachse nach der einen oder der anderen Seite des Schlüssels ausgeschoben wird.

Schließlich ist aus der DE-PS 455 056 ein Schlüssel zum Lösen oder Festziehen von Schrauben und Muttern bekannt. Das Werkzeug umfaßt einen drehbaren Schaft, dessen Außenfläche mit einem Steilgewtnde versehen ist. Auf dem Schaft sitzt ein hülsenförmiger Körper, der durch das Gewinde gesteuert wird. Durch Verschiebung der Hülse kann man den Schaft in Drehbewegung setzen.

Der Erfindung liegt die Aufgabe zugrunde, einen Ratschenschlüssel zu schaffen, der erlaubt, sowohl die Hin- als auch die Herbewegungen des Antriebschaftes in eine Antriebsbewegung an der Abtriebsachse umzuset₋ zen, um dadurch ein effektiveres Arbeiten zu ermöglichen.

Diese Aufgabe wird durch einen gemäß Anspruch 1 gekennzeichneten Ratechenschlüssel gelöst.

Als der wichtigste Vorteil der Erfindung kann angesehen werden, daß alle Drehbewegungen des Schlüsselschafts zum Herumdrehen der Abtriebsachse benutzt werden können. Der Ratschenschlüssel nach der Erfindung arbeitet also bedeutend schneller, als die bekannten Schlüssel. Gemäß einer besonderen AusfUhrungsform der Erfindung, wonach der Schaft in einem Winkel von ungefähr 90°abgebogen ist, kann die Abtriebsachse durch eine Hin- und hergehende Schwenkbewegung umgedreht werden, was in bestimmten beengten Platzverhältnissen die Handhabung erleich- tert.

Als ein zweiter Vorteil kann die Robustheit des erfindungsgemäßen Ratschenschlüssels angesehen werden. Dies ist durch die erfindungsgemäße Konstruktion bedingt, gemäß der die Belastung sich symmetrisch auf die beiden getriebenen Kegelzahnräder verteilt.

Im folgenden wird die Erfindung anhand der beiliegenden Zeichnung in Einzelheiten erläutert. Es zeigen
Fig. 1 einen Längsschnitt einer ersten Ausführungsform der Erfindung;
Fig. 2 einen Schnitt nach der Linie II-II in Fig. 1;
Fig. 3 eine Seitenansicht einer zweiten Ausführungsform der Erfindung; und
Fig. 4 eine teilweise geschnittene Seitenansicht einer dritten Ausführungsform der Erfindung.

Der RatschenschlUssel umfaßt nach den Fig. 1 und 2 einen Schlüsselkopf 1 und einen Schlüsselschaft 2. Im SchlUsselkopf 1 ist zentral eine Abtriebsachse (Mitnehmer) 3 in Hülsen 5 und 6 drehbar gelagert, die sich an Lagerflächen 4 abstützen. Die oberen bzw. unteren Enden der Hülsen 5, 6 tragen Kegelzahnräder 7 und 8 und ihre Innenflächen sind mit einer Innenverzahnung 9 bzw. 9' versehen. In den Stirnflächen der beiden Kegelzahnräder 7, 8 sind Vertiefungen ausgebildet, in denen Lagerplatten 13, 14 angeordnet sind. Auf beiden Seiten ist der Schlüsselkopf 1 von Deckplatten 15 und 16 abgeschlossen.

Die Abtriebsachse 3 hat im Querschnitt die Form eines Quadrats. In ihrer einen Seite ist ein keilförmiger Einschnitt 10 ausgebildet. Zwischen dem Einschnitt 10 und der Innenverzahnung 9 bzw. 9' ist ein Sperrklötzchen 11 bzw. 11' angeordnet, dessen Außenseite der Verzahnung 9 bzw. 9' und dessen Innenseite dem Einschnitt 10 angepaßt ist. Das Sperrklötzchen 11 bzw. 11' ist an eine Feder 12 befestigt, die es gegen die Verzahnung 9 bzw. 9° drückt.

Wenn z.B. die in der Fig. 2 dargestellte Innenverzahnung 9 (gleichzeitig auch das Kegelzahnrad 8) im Gegenuhrzeigersinn gedreht wird, klemmt der Einschnitt 10 in der Abtriebsachse 3 das Sperrklötzchen 11 zwischen der Verzahnung 9 und der Abtriebsachse 3 fest. Die Abtriebsachse 3 ist dann also mit der Bewegung des Kegelzahnrads 8 zusammengekuppelt. Wenn das Kegelzahnrad 8 und mit ihm die Verzahnung 9 im Uhrzeigersinn (Fig.2) gedreht werden, wird die Abtriebsachse 3 von der Bewegung der Verzahnung 9 entkuppelt. Ein gleiches Schaltwerk ist in Verbindung mit beiden Hülsen 5,6 vorgesehen.

In dem Lager 17 im Schlüsselkopf 1 ist die Antriebswelle 18 des Schlüsselschafts 2 gelagert. An ihrem schlüsselkopfseitigen Ende ist ein Kegelzahnrad 19 befestigt, mit dem beide im Schlüsselkopf 1 gelagerten Kegelzahnräder 7 und 8 kämmen. Wenn die Antriebswelle 18 gedreht wird, werden die beiden Kegelzahnräder 7,8 von dem Kegelzahnrad 19 gedreht. Nach der Fig. 2 wird das Kegelzahnrad 7 oder 8, das im Gegenuhrzeigersinn gedreht wird, mit der Abtriebsachse 3 zusammengekuppelt. Wenn die Drehrichtung der Antriebswelle 18 geändert wird, wird das andere der erwähnten Kegelzahnräder mit der Abtriebsachse 3 zusammengekuppelt. Das Umdrehen der Antriebswelle 18 in die eine oder andere Richtung hat immer das Umdrehen der Abtriebsachse 3 in dieselbe Richtung, d.h. gemäß Fig. 2 im Gegenuhrzeigersinn zur Folge.

Damit der Ratschenschlüssel nach Fig. 1 und 2 sowohl zum Festziehen als auch zum Lockern von Schrauben verwendet werden kann, ist die Abtriebsachse 3 in der Längsrichtung verschiebbar ausgeführt. Sie kann dadurch auch in die in der Fig. 1 strichpunktiert bezeichnete Stellung 3' verschoben werden.

In die Außenfläche der Antriebswelle 18 des Schlüsselschafts 2 ist ein Steilgewinde 20 eingeschnitten. Um die Antriebswelle 18 ist eine Hülse 21 mit einem Stift 22 angeordnet. Wenn die Hülse 21 in der Längsrichtung gezogen und geschoben wird, verursacht das Steilgewinde 20 ein Vor- und Zurückdrehen der Antriebswelle 18. Infolge der Kegelzahnräder 19, 7, 8 und der Schaltwerke 9, 11 und 9' und 11' dreht sich die Abtriebsachse 3 ständig in dieselbe Richtung. In der Fig. 3 ist eine zweite vorteilhafte Ausführungsform der Erfindung dargestellt. Diese Ausführungsform weist einen völlig gleichartigen Schlüsselkopf 31 wie die oben beschriebene Ausführungsform auf. Der Schlüsselschaft 32 ist als Antriebswelle 38 ausgebildet, die nahe dem Schlüsselkopf 31 in einem Winkel von etwa 90° abgebogen ist. Dadurch kann z.B. eine Schraube in aufrechter Stellung durch eine Hin- und Herbewegung des Schlüsselschafts angezogen werden. Dieses Anziehen kann doppelt so schnell wie mit den bekannten Ratschenschlüsseln durchgeführt werden, weil sich die Abtriebsachse 33 beim Hin- und Herbewegen des Schafts 32 immer in dieselbe Richtung umdreht. Das endgültige Fest- ziehen der Schraube kann erfolgen, indem man den Schaft 32 in eine waagrechte Stellung umbiegt und dann wie oben weiter verfährt.

In der Fig. 4 ist eine dritte Ausführungsform der Erfindung dargestellt, bei der die Vorteile der beiden zuvor beschriebenen Ausführungsformen kombiniert sind. Diese Ausführungsform weist auch einen Schlüsselkopf 41 mit der Abtriebsachse _{<}43 von der oben beschriebenen Art auf. Die im Schlüsselkopf 41 gelagerte Antriebswelle 48 entspricht in ihrer Konstruktion der Antriebswelle 18 nach Fig. 1, aber in sie ist nahe dem Schlüsselkopf 41 ein Gelenk 51 eingeschaltet. Auf die Antriebswelle 48 ist ein Gewinde 50 geschnitten und eine Hülse 40 mit einem in dem Gewinde gleitenden Stift 52 geschoben. Wenn das Gelenk 51 gerade gehalten wird, kann der Schlüssel in der in Verbindung mit den Fig. 1 und 2 dargelegten Weise verwendet werden. Bei Bedarf kann die Antriebswelle 48 am Gelenk 51 abgewinkelt werden, so daß der RatschenschlUssel auf die gleiche Weise wie bei der vorherigen Ausführungsform verwendet werden kann.

Das auf die Antriebswelle 18 bzw. 48 geschnittene Gewinde kann alternativ auch auf die Hülse 21 bzw. 40 geschnitten werden.

## Patentansprüche

1. Ratschenschlüssel mit zwei Schaltwerken im Schlüssel/kopf, die beide auf die Abtriebsachse (Mitnehmer) des Schlüssels im Antriebssinne einwirken können, dadurch gekennzeichnet, daß
a) der Schlüsselschaft eine Antriebswelle(18; 38; 48) bildet, die an ihrem schlüsselkopfseitigen Ende drehfest ein treibendes Kegelzahnrad (19) trägt;
b) zwei getriebene Kegelzahnräder (7, 8) auf der Abtriebsachse (3; 33; 43) drehbar gelagert sind und mit einander diagonal gegenüberliegenden Zähnen des treibenden Kegelzahnrades (19) kämmen;
c) das erste Schaltwerk (9, 11) zwischen der Abtriebsachse (3; 33; 43) und dem einen getriebenen Kegelzahnrad (7) angeordnet ist und das zweite Schaltwerk (9', 11') zwischen der Abtriebsachse und dem anderen getriebenen Kegelzahnrad (8a liegt, wobei jedes Schaltwerk bei einer Drehung des zugehörigen Kegelzahnrades im Antriebssinne zur Abtriebsachse sperrt und bei entgegengesetzter Drehung entsperrt.

2. Ratschenschlüssel nach Anspruch 1, dadurch gekennzeichnet, daß beide getriebene Kegelzahnräder (7, 8) mit einer Innenverzahnung (9,9') versehen sind, daß in der Seite der Abtriebsachse (3; 33; 43) ein keilförmiger Einschnitt (10) ausgebildet ist und daß zwischen der Verzahnung (9, 9') und dem keilförmigen Einschnitt (10) ein Klötzchen (11, 11') eingeschaltet ist, dessen Außenseite der Verzahnung (9, 9') und dessen Innenseite dem Einschnitt (10) angepaßt ist und das bei einer Drehung des zugehörigen Kegelzahnrades im Antriebssinne eine Sperrung und bei entgegengesetzter Drehung eine Entsperrung des Kegel- zahnrades zur Abtriebsachse bewirkt.

3. Ratschensehlüssel nach Anspruch 2, dadurch gekennzeichnet, daß das Klötzchen (11,11') an einer die Abtriebsachse (3; 33; 43) umgebenden Feder (12) befestigt ist, die das Klötzchen (11, 11') gegen die Innenverzahnung (9, 9') preßt.

4. Ratschenschlüssel nach einem der Ansprüche 1 bis 3, dadurch gekennzeichnet, daß die Abtriebsachse (3; 33; 43) in an sich bekannter Weise in der Längsrichtung von der einen auf die andere Seite des Schlüsselkopfs verschiebbar ist.

5. Ratschenschlüssel nach einem der Ansprüche 1 bis 4, dadurch gekennzeichnet, daß in die Außenfläche der Antriebswelle(18, 48) ein Steilgewinde (20, 50) eingeschnitten und auf die Antriebswelle (18, 48) eine Hülse (21, 40) mit einem in das genannte Gewinde passenden Stift (22, 52) geschoben ist.

6. Ratschenschlüssel nach Anspruch 5, dadurch gekennzeichnet, daß in die Antriebswelle (48) nahe dem Schlüsselkopf (41) ein Gelenk (51) eingeschaltet ist, das ein Abwinkeln der Antriebswelle (48) um einen Winkel von ungefähr 90° erlaubt.

7. Ratschenschlüssel nach einem der Ansprüche 1 bis 4, dadurch gekennzeichnet, daß die Antriebswelle (38) nahe ihrem dem Schlüsselkopf (31) zugewandten Ende in einem rechten Winkel abgebogen ist.
